# EUROPÄISCHE PATENTSCHRIFT

(11) **EP 0 372 286 B1**
(45) Veröffentlichungstag und Bekanntmachung des Hinweises auf die Patenterteilung: **29.09.1993**
(21) Anmeldenummer: 89121426.4
(22) Anmeldetag: 20.11.1989
(51) Int. Cl.: C21B 7/10

(54) **Einrichtung zum Montieren von Kühlsegmenten an der Innenseite eines Hochofens**
Apparatus for installing cooling elements in the interior of a blast furnace
Installation pour le montage de segments de refroidissement à l'intérieur d'un haut fourneau

(30) Priorität: 02.12.1988 DE 3840634
(43) Veröffentlichungstag der Anmeldung: 13.06.1990
(73) Patentinhaber: Krupp Montage- und Servicetechnik GmbH, 45127 Essen (DE)
(72) Erfinder: Bruns, Gerd, D-4330 Mülheim (DE)

(56) Entgegenhaltungen:
- EP-A- 0 158 803
- DE-A- 3 227 295
- GB-A- 1 085 130
- US-A- 3 241 634
- US-A- 3 851 772
- SOVIET INVENTIONS ILLUSTRATED, Woche C36, 15 Oktober 1980; & SU-A-66 1969 (Novotroitsk Uraldom) 25-01-1980
- PATENT ABSTRACTS OF JAPAN, Band 9, Nr. 119 (C-282)[1842] 23 Mai 1985; & JP-A-60 9810 (Shin Nippon Seitetsu K.K.) 18-01-1985

## Beschreibung

Die Erfindung betrifft eine Einrichtung mit einer heb- und senkbaren waagerechten Montagebühne und einem Aufnahmemittel zum Montieren von Kühlsegmenten an der Innenseite des Stahlblechs eines Hochofens.

Bei einer Ausführungsform weisen Hochöfen zwischen dem äußeren Stahl- oder Panzerblech und der inneren feuerfesten Auskleidung gleichmäßig am Umfang verteilt angeordnete Kühlplatten bzw. -segmente (sog. Staves) auf. Jedes Kühlsegment wird für sich am Stahlblech befestigt und hat eigene Anschlüsse für den Zu- und Ablauf des Kühlmediums. Diese Anschlüsse werden durch im Panzerblech vorhandene Löcher nach draußen geführt. Je nach Breite bzw. Umfangswinkel sind die Kühlsegmente - in einem waagerechten Querschnitt gesehen - entweder rechteckförmig oder in Form eines Kreisringsegments ausgebildet.

Zur Montage der Kühlsegmente benutzt man bisher eine durch eine Hubeinrichtung in der Höhe einstellbare Montagebühne und eine mit einem Aufnahmemittel versehene weitere Hubeinrichtung am oberen Ende des Hochofens. Die Montagebühne ist dabei in ihrer Grundfläche veränderbar und somit dem jeweiligen Durchmesser des Hochofens anpaßbar. Zur Montage müssen die Kühlsegmente, während sie an der oberen Hubeinrichtung hängen, wegen der Konizität des Hochofens entgegen zumindest einer Teilkomponente ihrer Schwerkraft seitlich in Richtung auf die Panzerbleche gedrückt werden, was ihres erheblichen Gewichts von etwa 2,5...6 t mit erheblichen Schwierigkeiten verbunden und entsprechend zeitaufwendig ist. Ehe die Kühlmittelanschlüsse der Kühlsegmente durch die dafür vorgesehenen Löcher der Panzerbleche geschoben werden können, sind oft zeitraubende feinfühlige Veränderungen der Lage der Kühlsegmente sowohl hinsichtlich ihrer Höhe, ihrer seitlichen Lage als auch ihrer Winkellage erforderlich.

Der Erfindung liegt die Aufgabe zugrunde, eine Einrichtung der eingangs genannten Art zum Montieren von Kühlsegmenten derart zu gestalten, daß die Montage der Kühlsegmente wesentlich beschleunigt werden kann.

Diese Aufgabe wird dadurch gelöst, daß die Montagebühne konzentrisch zur Achse des Hochofens angeordnete Schienen aufweist, daß auf diesen Schienen ein als Fahrzeugrahmen ausgebildeter Tragrahmen bewegbar ist, der ein relativ zu sich bewegbares Tragteil aufweist, auf dem wiederum das Aufnahmemittel für die Kühlsegmente angeordnet ist, wobei das Aufnahmemittel ein im wesentlichen waagerechtes Aufnahmeteil und ein im wesentlichen senkrechtes Anlageteil aufweist, daß Verstellmittel zur Höhenverstellung des Aufnahmemittels relativ zur Montagebühne und zur Neigungsverstellung in Längs- und Querrichtung vorgesehen sind, und daß die Lage des Aufnahmemittels auch um eine senkrechte Hochachse und in radialer Richtung einstellbar ist.

Mit Hilfe des auf den Schienen um die Achse des Hochofens fahrbaren Tragrahmens ist es in Verbindung mit dem auf ihm bewegbaren Tragteil möglich, die Kühlsegmente aufzunehmen und mühelos an jede Stelle innerhalb des Hochofens hinzubringen und auszurichten. Mit dem im wesentlichen waagerechten Aufnahme- oder Auflageteil ist es möglich, die Kühlsegmente von unten zu erfassen. Kühlsegmente werden am Stahlblech befestigt und weisen untereinander jeweils einen Zwischenraum oder Spalt auf, wobei das Aufnahmeteil in den Zwischenraum einfahren kann. Dadurch ist es möglich, die Kühlsegmente sowohl von unten nach oben als auch von oben nach unten zu montieren. Wenn, das Stahl- oder Mantelblech des Hochofens zunächst nur im oberen Bereich des Hochofengestells vorhanden ist, können mit der erfindungsgemäßen Einrichtung bereits die obersten Reihen von Kühlsegmenten montiert werden. Durch Absenken der Montagebühne können die tiefer gelegenen Kühlsegmentreihen - anders als mit einem von oben angreifenden Aufnahmemittel, z.B. einem Kranhaken - anschließend montiert werden. Im Bedarfsfall können auch einzelne Kühlsegmente ausgetauscht werden.

Die um die Achse des Hochofens angeordneten Schienen ermöglichen, einen zentralen Durchlaß in der Montagebühne zu lassen. Während der Montage der Kühlsegmente kann ein schweres zentrales Hebezeug durch die Öffnung hindurchreichen und zur Montage anderer, schwerer Teile des Hochofens herangezogen werden.

Bei einer bevorzugten Ausführungsform ist auf dem Trag- oder Fahrzeugrahmen ein Schwenkarm gelagert, an dessen beweglichem Ende das Aufnahmemittel für die Kühlsegmente angeordnet ist. Durch Schwenken des Schwenkarms kann der wirksame Radius des Aufnahmemittels für die Kühlsegmente (im folgenden auch "Kühlsegmentaufnahme" genannt) in einem weiten Bereich geändert werden, wobei die radiale Ausrichtung der Kühlsegmentaufnahme in bezug auf den Hochofen bzw. auf eine waagerechte Ebene desselben durch die Schwenkbarkeit der Kühlsegmentaufnahme in bezug auf den Schwenkarm möglich ist. Durch die Verstellmittel zur Höhenverstellung kann die Höhe der Kühlsegmentaufnahme relativ zu der in der Höhe grob einstellbaren Montagebühne feinfühlig verändert werden. Ebenso kann die Neigung der Kühlsegmentaufnahme den örtlichen Gegebenheiten des Hochofens angepaßt werden.

Nach Anspruch 3 können die Verstellmittel sowohl für die Höhenverstellung als auch für die Querneigung zusammengefaßt werden. Dabei werden diese nach Anspruch 4 vorzugsweise als seitlich unter der Kühlsegmentaufnahme getrennt angeordnete Hydrozylinder ausgebildet. Zur Höhenverstellung werden die Hydrozylinder gleichzeitig und in gleichem Maße und zur Neigungsverstellung unterschiedlich betätigt.

Durch die Ausführung der Einrichtung gemäß Anspruch 5 genügt es, daß die Mittel zur Höhenverstellung nur an dem vorderen Ende unter dem Scharnier angeordnet sind. Die durch eine derartige, nur an einem Ende vorgenommene Höhenverstellung eintretende Neigungsänderung der Kühlsegmentaufnahme kann durch die speziell dafür vorgesehene Verstelleinrichtung korrigiert werden.

Um die Kühlsegmentaufnahme gegenüber der durch den Schwenkwinkel grob vorgegebenen Position in radialer Richtung feinfühlig ändern zu können, besteht die die Kühlsegmentaufnahme tragende Konstruktion nach Anspruch 6 aus einem auf dem Schwenkarm schwenkbar gelagerten Hilfsrahmen und einem auf diesem abgestützten Rahmengestell, dessen Lage relativ zu dem Hilfsrahmen einstellbar ist.

Durch die nach den Ansprüchen 7 und 8 vorgesehenen Pendelstützen lassen sich alle gewünschten Bewegungen der Kühlsegmentauflage verwirklichen, wobei die mittige senkrechte Führung für die notwendige statische Bestimmtheit sorgt.

Ein Ausführungsbeispiel des Gegenstandes der Erfindung ist in der Zeichnung schematisch dargestellt und wird im folgenden näher beschrieben. Es zeigen:
- Fig. 1: eine Montageeinrichtung innerhalb eines Hochofens,
- Fig. 2: die Montageeinrichtung in einer auszugsweisen Darstellung (entsprechend einem senkrechten Schnitt durch den Hochofen),
- Fig. 3: die Montageeinrichtung in einer auszugsweisen Draufsicht (entsprechend einem waagerechten Schnitt durch den Hochofen) und
- Fig. 4: eine Kühlsegmentaufnahme in der Frontansicht.

Die Einrichtung zum Montieren von Kühlsegmenten 1 weist eine im oberen Teil eines Hochofens 2 abgestützte Tragkonstruktion 3 auf, an der gleichmäßig am Umfang verteilte Hebeeinrichtungen 4 angeordnet sind, mit deren Hilfe eine Montagebühne 5 über Seile 6 innerhalb des Hochofens 2 heb- und senkbar ist. Zur Anpassung an die in Abhängigkeit von der Höhe verschiedenen Durchmesser des Hochofens 2 weist die Montagebühne 5 radial ausgerichtete, teleskopartig ausgebildete Kragbalken 7 auf, mit deren Hilfe die Fläche der Montagebühne 5 bekannter Weise vergrößert werden kann.

In der Mitte weist die Montagebühne 5 eine Ausnehmung 8 auf, durch die das Aufnahmemittel, z.B. ein Kranhaken, einer zentrischen Hebeeinrichtung 9 durchgeführt werden kann. Die Kühlsegmente 1 können sowohl von einer in der Mitte des oberen Traggerüstes 3 angeordneten Hebeeinrichtung 9 erfaßt, durch die Ausnehmung 8 durchgezogen und auf die Aufnahme 28 abgesetzt werden als auch durch eine Öffnung im oberen Bereich des Hochofens eingeführt und von einer im oberen Bereich des Hochofens befindlichen weiteren Hubeinrichtung 9′ auf die Montagebühne 5 oder die Aufnahme 28 abgesetzt werden.

Auf der Montagebühne sind in sich geschlossene, kreisförmige Schienen 11, 12 mit I-förmigem Querschnitt konzentrisch um die Achse 2′ des Hochofens 2 angeordnet, auf denen ein Montagewagen oder -fahrzeug 13 mit einem Fahrzeugrahmen oder -gestell 14 bewegbar ist, der bzw. das - in der Draufsicht gesehen - die Fläche eines Kreisringsegments hat. Der Fahrzeugrahmen 14 stützt sich über obere Laufräder 15′, 15˝ an der Lauffläche der Schienen 11, 12 ab. Zum Absichern gegen Kippen des Montagefahrzeugs 13 sind untere Laufräder 16 vorgesehen, die sich an der Unterseite des oberen Gurtes der Schienen 11, 12 abstützen. Zur Spurführung oder -sicherung sind an jeder Seite zwei Laufrollen 17 vorgesehen, die jeweils innen an den Gurten der Schienen 11, 12 laufen.

Auf dem Fahrzeugrahmen 14 befindet sich eine sog. Königssäule 20 mit senkrechter Achse, um die ein Schwenkbalken oder Schwenkarm 21 schwenkbar gelagert und in beliebiger Weise, z.B. über einen (nicht dargestellten) handbetätigten Drehantrieb, antreibbar ist. An seinem freien beweglichen Ende ist wiederum ein Hilfsrahmen 22 schwenkbar um eine senkrechte Achse 23 gelagert. Auf diesem Hilfsrahmen 22 ist über drei Pendelstützen 24, 25, 26 mit Doppelgelenken ein Rahmengestell 27 gelagert, auf dem wiederum die eigentliche Kühlsegmentaufnahme 28 angeordnet ist.

Der Antrieb des Fahrzeugrahmens 14 bzw. des ganzen Montagewagens 13 erfolgt über die Laufräder 15′, die im Schwenkbereich des Schwenkarms 21 und der Kühlsegmentaufnahmen 28 liegen. Diese Laufräder 15′ sind über ihre gemeinsame Achse starr miteinander und zusammen über die Achse mit einem Antriebsmotor 18 verbunden. Zur Verbesserung der Laufgüte weisen die auf den Schienen 11 und 12 laufenden Laufräder 15′ unterschiedliche Durchmesser auf, die sich zueinander verhalten wie die Durchmesser bzw. Radien der Schienen 11 und 12. Die Laufflächen der Laufräder 15′ sind konisch ausgebildet, wobei beide Laufflächen jeweils einen Teil einer (gedachten) Kegelfläche darstellen, die durch den Durchmesser des auf der äußeren Schiene 11 laufenden Laufrades 15′ und den Radius der Schiene 11 gegeben ist. Die beiden anderen Laufräder 15˝ können analog ausgebildet oder einzeln am Fahrzeugrahmen 14 gelagert sein.

Um die Lage des Rahmengestells 27 und damit der Kühlsegmentaufnahme 28 mit Bezug auf den Hilfsrahmen 22 in Längsrichtung eindeutig und feinfühlig einstellen zu können, ist zwischen dem Rahmengestell 27 und dem Hilfsrahmen 22 eine als Druckmittelzylinder ausgebildete Verstelleinrichtung 29 vorgesehen. Statt des Druckmittelzylinders kann als Verstelleinrichtung auch ein handbetätigter Spindelantrieb mit gut zugänglichem Handrad vorgesehen sein.

Zwei Pendelstützen 24, 25 sind an Kolbenstangen von Hydrozylindern 31 und 32 abgestützt, die am bzw. im Hilfsrahmen 22 gelagert sind. Zwischen den Hydrozylindern 31, 32 ist eine - in bezug auf die Grundfläche unbewegliche - senkrechte Führungssäule 33 ohne eigenen Antrieb im Hilfsrahmen 22 geführt, die über eine als Langlochverbindung ausgebildete Führung 34 mit dem Rahmengestell 27 verbunden ist. Diese Verbindung erlaubt eine Relativbewegung des Rahmengestells 27 und damit der Kühlsegmentaufnahme 28 gegenüber dem Hilfsrahmen 22 in der Längserstreckung, verhindert aber eine Relativbewegung in (waagerechter) Querrichtung.

An dem über den Hydrozylindern 31, 32 befindlichen Ende ist die Kühlsegmentaufnahme 28 mit einer waagerechten, plattformartigen Aufnahme oder Auflage 36 und einer senkrechten Anlage 37 über ein waagerechtes Scharniergelenk 38 auf dem Rahmengestell 27 gelagert. Die Kühlsegmentauflage 28 ist mit ihrer senkrechten Anlage 37 über eine als Spannschloß mit gegensinnigen Gewindesteigungen ausgebildete Einstell- bzw. Verstelleinrichtung 39 mit dem hinteren Ende des Zwischenrahmens 27 verbunden, so daß die Neigung der Kühlsegmentaufnahme 28 in Längsrichtung, d.h. um die Achse 38, veränderbar ist, und zwar sowohl im als auch entgegen dem Uhrzeigersinn. Statt des Spannschlosses läßt sich auch ein Druckmittelzylinder verwenden.

Zur Veränderung der Querneigung eines Kühlsegments 1 wird im Falle des in Fig. 4 dargestellten Beispiels die Kolbenstange des Hydrozylinders 31 abgesenkt und/oder die Kolbenstange des Hydrozylinders 32 angehoben.

In Fig. 3 ist der Schwenkarm 21 des Montagewagens 13 in einer beliebigen Position dargestellt. Zur Montage eines Kühlsegments an einer Stelle, an der das Stahlblech des Hochofens 2 den größten Durchmesser aufweist, erstreckt sich der Schwenkarm 21 (nicht gesondert dargestellt) radial nach außen, wobei der Durchmesser der Schienen 11, 12 entsprechend bemessen ist. Zur Montage an einer Stelle, an der das Stahlblech des Hochofens 2 den kleinsten Durchmesser aufweist, muß der Schwenkarm 21 entsprechend seitlich verschwenkt werden (vgl. die strichpunktierte Darstellung in Fig. 3). Zur Aufnahme eines Kühlsegments 1 auf die Kühlsegmentaufnahme 28 wird der Schwenkarm 21 radial nach innen die mittlere Ausnehmung oder Öffnung 8 der Montagebühne 5 herangeschwenkt.

## Patentansprüche

1. Einrichtung mit einer heb- und senkbaren waagerechten Montagebühne und einem Aufnahmemittel zum Montieren von Kühlsegmenten an der Innenseite des Stahlblechs eines Hochofens,
**dadurch gekennzeichnet,**
daß die Montagebühne (5) konzentrisch zur Achse (2′) des Hochofens (2) angeordnete Schienen (11, 12) aufweist,
daß auf diesen Schienen (11, 12) ein als Fahrzeugrahmen ausgebildeter Tragrahmen (14) bewegbar ist, der ein relativ zu sich bewegbares Tragteil (21) aufweist, auf dem wiederum das Aufnahmemittel (28) für die Kühlsegmente (1) angeordnet ist,
wobei das Aufnahmemittel (28) ein im wesentlichen waagerechtes Aufnahmeteil (36) und ein im wesentlichen senkrechtes Anlageteil (37) aufweist,
daß Verstellmittel (31, 32, 39) zur Höhenverstellung des Aufnahmemittels (28) relativ zur Montagebühne (5) und zur Neigungsverstellung in Längs- und Querrichtung vorgesehen sind,
und daß die Lage des Aufnahmemittels (28) auch um eine senkrechte Hochachse (23) und in radialer Richtung einstellbar ist.

2. Einrichtung nach Anspruch 1,
dadurch gekennzeichnet,
daß das Tragteil (21) als auf dem Fahrzeugrahmen (14) um eine senkrechte Hochachse (20) schwenkbarer Schwenkarm ausgebildet ist, an dessen beweglichem Ende das Aufnahmemittel (28) für die Kühlsegmente (1) um eine senkrechte Hochachse (23) schwenkbar gelagert ist.

3. Einrichtung nach Anspruch 1 oder 2, dadurch gekennzeichnet, daß zum Verstellen der Höhe des Aufnahmemittels (28) relativ zur Montagebühne (5) und der Querneigung des Aufnahmemittels (28) gemeinsame Verstellmittel (31, 32) vorgesehen sind.

4. Einrichtung nach einem der Ansprüche 1 bis 3, dadurch gekennzeichnet, daß die Verstellmittel (31, 32) aus seitlich unter dem Aufnahmemittel (28) getrennt angeordneten Hydrozylindern bestehen.

5. Einrichtung nach einem der Ansprüche 1 bis 4, dadurch gekennzeichnet, daß das Aufnahmemittel (28) unter Zwischenschaltung einer sie tragenden Konstruktion (22, 27) auf dem Tragteil (21) abgestützt ist, wobei das Aufnahmemittel (28) mit der sie tragenden Konstruktion einerseits über ein eine Längsneigung ermöglichendes Scharniergelenk (38) und andererseits über eine Verstelleinrichtung (29) verbunden ist.

6. Einrichtung nach Anspruch 5, dadurch gekennzeichnet, daß die das Aufnahmemittel (28) tragende Konstruktion aus einem auf dem Schwenkarm (21) schwenkbar gelagerten Hilfsrahmen (22) und einem auf diesem abgestützten Rahmengestell (27) besteht, wobei die Lage des Rahmengestells (27) in Längsrichtung relativ zu dem Hilfsrahmen (22) durch eine Verstelleinrichtung (29) einstellbar ist.

7. Einrichtung nach Anspruch 6, dadurch gekennzeichnet, daß das Rahmengestell (27) über Pendelstützen (24...26) auf dem Hilfsrahmen (22) abgestützt ist und daß eine zentrale senkrechte Führung (33) für das Rahmengestell (27) vorgesehen ist.

8. Einrichtung nach Anspruch 7, dadurch gekennzeichnet, daß insgesamt drei Pendelstützen (24...26) vorgesehen sind, wobei zwei Pendelstützen (24, 25) mit ihrem unteren Ende jeweils mit einem Hydrozylinder (31, 32) verbunden sind.

## Claims

1. Apparatus with a horizontal assembly platform which can be raised or lowered, and carrying gear for installing cooling elements in the interior of the sheet steel of a blast furnace,
**characterised by**
the assembly platform (5) having rails (11, 12) disposed concentric to the axis (2' ) of the blast furnace (2), which has a vehicular constructed supporting frame (14) moveable on these rails (11, 12), having a moveable support part (21) relative to it, which again has the carrying gear (28) for the cooling elements (1) disposed on it,
whereby the carrying gear (28) has a substantially horizontal carrying part (36) and a substantially vertical supporting part (37) that are provided with means of adjustment (31, 32, 39) for vertical adjustment of the carrying gear (28) relative to the assembly platform (5) and for tilting adjustment in the longitudinal and transverse direction, and that the position of the carrying gear (28) is also adjustable round a vertical axis (23) and in a radial direction.

2. Apparatus as Claim 1, characterised by the support part (21) being constructed as a swivel-mounted swivel arm on the vehicular frame (14) round a vertical axis (20), on whose mobile end the carrying gear (28) for the cooling elements (1) is supported swivel-mounted round a vertical axis (23).

3. Apparatus as Claims 1 or 2, characterised by joint means of adjustment (31, 32) being provided for adjusting the height of the carrying gear (28) relative to the assembly platform (5) and the transverse inclination of the carrying gear (28).

4. Apparatus as one of the Claims 1 to 3, characterised by the means of adjustment (31, 32) consisting of separated hydraulic cylinders laterally disposed under the carrying gear (28).

5. Apparatus as one of the Claims 1 to 4, characterised by the carrying gear (28) being supported via a construction (22, 27) carrying it on the supporting part (21), whereby the carrying gear (28) is connected with the construction carrying it, on one side over a hinged articulation (38) made possible to be longitudinally inclined, and on the other side over an adjustment apparatus (29).

6. Apparatus as Claim 5, characterised by the construction carrying the carrying gear (28) consisting of a framework (27) supported on an auxiliary frame (22) which is swivel-mounted on the swivel arm (21), whereby the position of the framework (27) is adjustable in a longitudinal direction relative to the auxiliary frame (22) by means of an adjustment apparatus (29).

7. Apparatus as Claim 6, characterised by the framework (27) being supported via pendulum supports (24...26) on the auxiliary frame (22) and that a central vertical guide (33) is provided for the framework (27).

8. Apparatus as Claim 7, characterised by altogether three pendulum supports (24...26) being provided, whereby two pendulum supports (24, 25) are connected with their lower ends respectively, with a hydraulic cylinder (31, 32).

## Revendications

1. Installation comportant une plate-forme de montage horizontale, pouvant être levée et abaissée, et un dispositif de réception pour le montage de segments de refroidissement sur la face intérieure de la tôle de blindage d'un haut fourneau,
**caractérisée en ce que**
la plate-forme de montage (5) présente des rails (11, 12) disposés concentriquement à l'axe du haut fourneau,
en ce que, sur ces rails (11, 12), peut se déplacer un cadre porteur (14), réalisé sous la forme d'un cadre de chariot, qui présente une pièce porteuse (21), mobile par rapport à lui, sur laquelle est disposé, à son tour, le dispositif (28) servant a recevoir les segments de refroidissement (1),
étant entendu que le dispositif de réception (28) présente un organe de réception (36), essentiellement horizontal, et une pièce d'appui (37), essentiellement verticale,
en ce que des organes de positionnement (31, 32, 39) sont prévus pour le réglage en hauteur du dispositif de réception (28) par rapport à la plate-forme de montage (5) et pour le réglage de son inclinaison dans le sens longitudinal et dans le sens transversal,
et en ce que l'on peut également régler la position du dispositif de réception (28) autour d'un axe vertical (23) et suivant la direction radiale.

2. Installation suivant la revendication 1, caractérisée en ce que la pièce porteuse (21) est réalisée sous la forme d'un bras pivotant, pouvant pivoter sur le cadre de chariot (14) autour d'un axe vertical dirigé vers le haut (20), bras a l'extrémité mobile duquel le dispositif de réception (28) pour les segments de refroidissement (1) est monté de façon a pouvoir pivoter autour d'un axe vertical, dirigé vers le haut, (23).

3. Installation suivant la revendication 1 ou la revendication 2, caractérisée en ce que des organes de réglage communs (31, 32) sont prévus pour régler la hauteur du dispositif de réception (28) par rapport à la plate-forme de montage (5) et régler l'inclinaison transversale du dispositif de réception (28).

4. Installation suivant l'une quelconque des revendications 1 à 3, caractérisée en ce que les organes de réglage (31, 32) sont constitués par des vérins hydrauliques disposés séparés latéralement sous le dispositif de réception (28).

5. Installation suivant l'une quelconque des revendications 1 à 4, caractérisée en ce que le dispositif de réception (28) prend appui sur la pièce porteuse (21) avec intercalation d'une construction (22, 27) qui la porte, étant entendu que le dispositif de réception (28) est relié avec la construction qui la porte, d'une part par l'intermédiaire d'une articulation à charnière (38) permettant une inclinaison longitudinale, et, d'autre part par l'intermédiaire d'un dispositif de positionnement (29).

6. Installation suivant la revendication 5, caractérisée en ce que la construction portant le dispositif de réception (28) est constituée d'un cadre auxiliaire (22), monté pivotant sur le bras pivotant (21), et d'un châssis de cadre (27) prenant appui sur lui, la position du châssis de cadre (27) pouvant être réglée, dans la direction longitudinale, par rapport au cadre auxiliaire (22) au moyen d'un dispositif de positionnement (29).

7. Installation suivant la revendication 6, caractérisée en ce que le châssis de cadre (27) s'appuie sur le cadre auxiliaire (22) par l'intermédiaire de supports pendulaires (24 ... 26), et en ce qu'il est prévu un guidage central vertical (33) pour le châssis de cadre (27).

8. Installation suivant la revendication 7, caractérisée en ce qu'on prévoit, au total, trois supports pendulaires (24... 26), deux de ces supports pendulaires (24, 25) étant chacun reliés, à leur extrémité inférieure, à un vérin hydraulique (31, 32).
